# FASCICULE DE BREVET EUROPEEN

(11) **EP 0 125 980 B1**
(45) Date de publication et mention de la délivrance du brevet: **01.04.1987**
(21) Numéro de dépôt: 84400906.8
(22) Date de dépôt: 03.05.1984
(51) Int. Cl.: F25J 1/02, F25J 3/06

(54) **Procédé et appareil de refroidissement et liquéfaction d'au moins un gaz à bas point d'ébullition, tel que par exemple du gaz naturel**
Kühl- und Verflüssigungsverfahren und Anlage für mindestens ein Gas mit niedrigem Siedepunkt, wie z.B. Erdgas
Process and apparatus for the cooling and liquefaction of at least a low boiling point gas, such as natural gas

(30) Priorité: 06.05.1983 FR 8307620
(43) Date de publication de la demande: 21.11.1984
(73) Titulaire: COMPAGNIE FRANCAISE D'ETUDES ET DE CONSTRUCTION "TECHNIP", 92090 Paris la Défense (FR)
(72) Inventeur: Paradowski, Henri, F-95000 Cergy Pontoise (FR); Leroux, Didier, F-92400 Courbevoie (FR)
(74) Mandataire: Durand, Yves Armand Louis

## Description

La présente invention a pour objet un procédé et un appareil de refroidissement et de liquéfaction d'eau moins un gaz à bas point d'ébullition, tel que par exemple du gaz naturel, ou éventuellement tout mélange de gaz comportant au moins un composant à bas point d'ébullition.

On connaît déjà des procédés de liquéfaction par exemple de gaz naturel dans lesquels le gaz naturel est graduellement liquéfié par échanges de chaleur successifs avec plusieurs fluides de réfrigération ayant des points d'ébullition décroissants. Un tel procdédé dit «en cascade» nécessite l'utilisation d'un grand nombre d'échangeurs, de compresseurs, de pompes, etc. pour assurer la circulation en circuit fermé de chacun des fluides de réfrigération. L'installation est donc complexe et la multiplicité des équipements diminue la fiabilité de l'ensemble. En outre, les courbes de refroidissement de ces fluides de réfrigération ne suivent pas l'allure continue de la courbe de refroidissement du gaz naturel, ce qui entraîne une baisse des rendements et donc des pertes d'énergie importantes.

On connaît également des procédés de liquéfaction d'un gaz naturel par échange de chaleur avec un fluide de réfrigération à plusieurs composants soumis à au moins une condensation partielle, la partie condensée dudit fluide de réfrigération assurant par échange de chaleur le liquéfaction du gaz naturel. La (ou les) partie(s) condensée(s) dudit fluide de réfrigération constitue(nt) également un fluide de réfrigération à plusieurs composants. La courbe de refroidissement du fluide de réfrigération à plusieurs composants est dans ce cas proche de la courbe de refroidissement du gaz naturel. De plus, l'installation est simplifiée ne nécessitant qu'un seul groupe compresseur puisqu'il n'y a qu'un seul fluide de réfrigération (complexe) dans l'installation.

Il est également connu d'après le document FR-A-2471566 de se servir d'un fluide de réfrigération auxiliaire à un ou plusieurs composants pour pré- refroidir simultanément, le gaz naturel à liquéfier et le fluide de réfrigération principal. Les fluides de réfrigération auxiliaire et principal circulant chacun en circuit fermé sont comprimés chacun par un groupe compresseur distinct.

Ces procédés avec réfrigérants à plusieurs composants utilisent généralement des échangeurs du type bobiné afin d'obtenir un bon rendement et plus particulièrement une homogénéité correcte du mélange liquide-vapeur lors de sa distribution en tête d'échangeur et pendant sa vaporisation le long de l'échangeur. Malheureusement, ces échangeurs restent des appareils coûteux volumineux et lourds. A cet égard, on a déjà proposé des installations de liquéfaction de gaz naturel utilisant un échangeur à plaques, comme décrit dans le document EP-A-0058106, mais ces installations mettaient en oeuvre des procédés de liquéfaction très différents de ceux mentionnés plus haut.

La présente invention a pour but d'éviter les inconvénients des procédés de l'art antérieur indiqués ci-dessus, en créant un procédé de refroidissement et de liquéfaction de gaz naturel par exemple, permettant notamment d'obtenir un meilleur rendement à un coût plus bas.

A cet effet, la présente invention a pour objet un procédé de liquéfaction d'un gaz à bas point d'ébullition, tel que par exemple du gaz naturel, par échange de chaleur avec au moins une partie d'un fluide réfrigérant principal à plusieurs composants, qui est préalablement refroidi jusqu'à sa liquéfaction au moins partielle par échange thermique avec un fluide réfrigérant auxiliaire à plusieurs composants, lesdits fluides réfrigérants principal et auxiliaire formant une cascade de réfrigération, et le fluide réfrigérant principal évoluant suivant un circuit fermé dans lequel il subit successivement: au moins une compression à l'état gazeux; au moins un refroidissement préliminaire avec condensation au moins partielle par échange thermique avec le fluide réfrigérant auxiliaire; une séparation des phases liquide et vapeur ainsi obtenues; la phase vapeur subissant au moins une réfrigération avec liquéfaction totale, la phase vapeur ainsi liquéfiée et la phase liquide étant sous-refroidies et ensuite détendues pour échange de chaleur subséquent, et vaporisation résultante, à contre courant, avec elles-mêmes et avec le gaz pour le liquéfier au moins partiellement, la vapeur ainsi rechauffée du fluide réfrigérant principal étant finalement recyclée et recomprimée, caractérisé en ce que, après la séparation, la phase vapeur du réfrigérant principal, qui est liquéfiée et sous-refroidie dans un échangeur, est divisée à la sortie de cet échangeur en au moins une première partie qui est détendue à une première pression et en au moins une deuxième partie qui est détendue à une deuxième pression différente de la première, tandis que la phase liquide du réfrigérant principal, après sous-refroidissement dans ledit échangeur, est divisée en au moins une première partie détendue à une pression égale à ladite première pression et en au moins une deuxième partie détendue à une pression égale à ladite deuxième pression.

Selon une autre caractéristique de ce procédé, après le vaporisation précitée, les premières parties précitées des phases vapeur et liquide précitées sont mélangées, avant recompression et les deuxièmes parties précitées desdites phases vapeur et liquide sont mélangées avant recompression.

Selon une variante de ce procédé, après la détente et avant la vaporisation, les premières parties précitées des phases vapeur et liquide sont mélangées, et les deuxièmes parties précitées desdites phases vapeur et liquide sont mélangées.

Suivant une autre caractéristique du procédé de l'invention, la première pression précitée est une basse pression inférieure à environ 1 bar effectif et la deuxième pression précitée est une pression moyenne comprise entre environ 1,5 bar effectif et environ 3 bars effectifs.

On ajoutera encore ici qu'au moins une partie du gaz à liquéfier précité est prérefroidie par échange thermique avec au moins une partie du fluide refrigérant auxiliaire.

Selon encore une autre caractéristique, au moins une partie du gaz à liquéfier précité est prérefroidie par échange thermique avec au moins une partie de la vapeur réchauffée précitée à la première ou la deuxième pression précitée.

Suivant une autre caractéristique du procédé, au moins une partie du fluide réfrigérant principale précité est prérefroidie par échange thermique avec au moins une partie de la vapeur réchauffée précitée à la première ou la deuxième pression.

L'invention concerne encore un procédé dans lequel le fluide réfrigérant auxiliaire précité évolue selon un cycle de refroidissement en circuit fermé en y subissant successivement: au moins une compression à l'état gazeux; au moins un refroidissement préliminaire avec éventuellement condensation au moins partielle par échange thermique avec un agent refroidisseur de préférence d'origine externe; au moins une auto-réfrigération avec liquéfaction totale puis sous-refroidissement et ensuite détente pour échange de chaleur subséquent et vaporisation résultante concomitante à contre-courant avec lui-même avant sa détente et avec la fluide réfrigérant principal, et éventuellement le gaz à liquéfier, la vapeur ainsi réchauffée étant recyclée et recomprimée, caractérisé en ce que la détente du fluide réfrigérant auxiliaire, avant vaporisation, s'effectue à au moins deux niveaux de pression, notamment à trois niveaux de pression.

On ajoutera encore ici qu'on sépare les phases vapeur et liquide du fluide réfrigérant auxiliaire obtenues après détente.

Suivant une autre caractéristique du procédé, le fluide réfrigérant principal précité a la composition molaire suivante:

Le fluide réfrigérant auxiliaire précité a la composition molaire suivante:

L'invention vise également un appareil pour la mise en oeuvre du procédé ci-dessus, et du type comprenant un circuit ouvert de gaz à liquéfier, un circuit fermé de fluide réfrigérant principal en relation d'échange thermique avec le circuit de gaz au moyen d'un échangeur de chaleur cryogénique à plaques, et un circuit fermé de fluide réfrigérant auxiliaire en relation d'échange thermique avec le circuit réfrigérant principal au moyen d'un échangeur de chaleur cryogénique, ledit circuit fermé de réfrigérant principal comprenant successivement au moins un étage de compression, au moins un échangeur de chaleur ou refroidisseur relié à une voie d'écoulement du réfrigérant principal qui traverse l'échangeur de chaleur cryogénique, un séparateur des phases vapeur et liquide obtenues, l'échangeur de chaleur cryogénique précité, et un organe de détente sur la voie d'écoulement de chaque fraction séparée et sous-refroidie du fluide réfrigérant principal, caractérisé en ce que les voies de passage des fractions séparées gazeuse et liquide du réfrigérant principal traversant l'échangeur cryogénique à plaques sont, à la sortie de cet échangeur, respectivement divisées en au moins deux conduites équipées chacune d'un organe de détente et se prolongeant chacune par des passages qui traversent l'échangeur et qui, après sortie de cet échangeur, sont réunis pour former deux voies d'écoulement transportant chacune les fractions de fluide réfrigérant principal détendues à une même pression, et reliées chacune à un étage de compression.

Cet appareil est encore caractérisé par un échangeur de chaleur traversé à contre-courant, d'une part par le fluide réfrigérant principal vaporisé après détente dans ledit échangeur de chaleur cryogénique et, d'autre part, par au moins une partie du gaz à liquéfier et/ou du fluide réfrigérant principal, cet échangeur étant situé en aval de l'échangeur cryogénique à plaques par rapport au sens d'écoulement du fluide réfrigérant principal vaporisé. _ _ _

Suivant une autre caractéristique, le circuit de gaz à liquéfier précité comprend une voie d'écoulement vers et à travers l'échangeur de chaleur précité du circuit de fluide réfrigérant principal, et comporte, en aval dudit échangeur, un organe de détente, une dérivation de ladite voie traversant l'échangeur de chaleur précité du circuit de fluide réfrigérant auxiliaire avant de rejoindre ladite voie d'écoulement avant ledit échangeur de chaleur cryogénique du circuit de fluide réfrigérant principal.

L'appareil selon cette invention est du type dans lequel le circuit de fluide réfrigérant auxiliaire comprend successivement: au moins un compresseur, au moins un échangeur-refroidisseur, à fluide réfrigérant de préférence d'origine externe; l'échangeur de chaleur cryogénique précité étant traversé par une voie d'écoulement de fluide réfrigérant auxiliaire précité comportant au moins un organe de détente et par au moins une voie d'écoulement, à contre-courant, dudit fluide réfrigérant après détente, et est caractérisé en ce que ladite voie d'écoulement du fluide réfrigérant auxiliaire dans ledit échangeur cryogénique présente au moins deux dérivations, par exemple trois comportant chacune un organe de détente, la partie de chaque dérivation en aval dudit organe de détente traversant la partie correspondante dudit échangeur cryogénique sensiblement parallèlement à ladite voie d'écoulement, et à contre-courant.

Suivant une autre caractéristique de cet appareil, un séparateur de phases vapeur et liquide est prévu en aval de l'organe de détente précité, la partie de la dérivation précitée, en aval dudit séparateur, étant divisée en une voie d'écoulement de la phase vapeur et une voie d'écoulement de la phase liquide.

Suivant encore une autre caractéristique, les voies d'écoulement précitées de la phase liquide traversent la partie correspondante de l'échangeur cryogénique précité avant de rejoindre les voies d'écoulement précitées de la phase vapeur qui n'ont pas traversé ledit échangeur.

Le procédé et l'appareil décrits ci-dessus présentent un grand nombre d'avantages parmi lesquels on peut citer:
- une flexibilité remarquable autorisant des conditions de fonctionnement très différentes, par exemple un changement de la nature du gaz à liquifier tout en conservant un rendement thermodynamique élevé; cette flexibilité apparaissant aussi bien au stade de la conception du schéma de procédé qu'au stade de la mise en oeuvre de l'unité de liquéfaction;
- une adaptation particulière à l'utilisation des échangeurs à plaques ce qui permet un investissement modéré pour la zone d'échange cryogénique allié à une conception modulaire facilitant le transport et l'implantation sur barge par exemple;
- un schéma de procédé suffisamment évolutif pour répondre à divers besoins particuliers tels que réchauffage des aspirations du compresseur du cycle principal, traitements intermédiaires du gaz naturel en cours de liquéfaction.

La flexibilité du procédé repose sur les caractéristiques suivantes du fluide réfrigérant principal:
- pourcentages molaires d'azote, de méthane, de propane et d'hydrocarbures plus lourds;
- pourcentage molaire de valeur après condensation partielle dans le cycle de réfrigération auxiliaire;
- pressions de vaporisation de différentes fractions à l'état liquide sous-refroidi;
- répartition de chacune des fractions liquides sous-refroidies entre les différentes niveaux de pression.

L'invention sera mieux comprise et d'autres détails, caractéristiques et avantages de celle-ci apparaîtront plus clairement à la lumière de la description explicative qui va suivre faite en se référant aux dessins schématiques annexés illustrant des modes de réalisation actuellement préférés de l'invention et dans lesquels:
La fig. 1 est un diagramme schématique d'un appareil de refroidissement et de liquéfaction d'un gaz à bas point d'ébullition tel que par exemple du gaz naturel, selon l'invention;
La fig. 2 est une vue schématique d'une autre variante de réalistion de l'appareil selon l'invention;
La fig. 3 est une vue schématique d'une variante de réalisation du circuit de réfrigérant auxiliaire.

Sur les différentes figures, les mêmes chiffres de référence sont utilisés pour désigner des éléments ou parties identiques ou similaires et les valeurs numériques de pression indiquées à titre d'exemple, sont exprimées en bars effectifs.

En se référant en particulier à la fig. 1, le circuit ouvert de gaz, par exemple naturel, à liquéfier, est désigné d'une façon générale par le repère 1, tandis que le circuit fermé de fluide réfrigérant principal est désigné d'une manière générale par le chiffre de référence 2 et le circuit fermé de fluide réfrigérant auxiliaire est désigné par le chiffre de référence 3. Les circuits fermés de fluides réfrigérants principal et auxiliaire sont symboliquement délimités et contenus à l'intérieur d'un cadre rectangulaire tracé en ligne discontinue en traits mixtes, et le trajet du gaz à liquéfier est indiqué par une ligne continue en trait plein épais. Le circuit de gaz à liquéfier 1 et le circuit de fluide réfrigérant principal 2 sont thermiquement combinés ou interconnectés par l'intermédiaire d'échangeurs de chaleur cryogéniques communs respectivement de liquéfaction et de sous-refroidissement de gaz 4, d'une part, et de refroidissement préliminaire de gaz 5, d'autre part. Les circuits de fluides réfrigérants respectivement principal 2 et auxiliaire 3 sont combinés par l'intermédiaire d'au moins un échangeur de chaleur cryogénique commun 6 de prérefroidissement et de liquéfaction au moins partielle du fluide réfrigérant principal.

Le circuit ouvert 1 de gaz à liquéfier comprend une conduite 7 d'arrivée à l'échangeur de chaleur de refroidissement préalable 5 reliée à au moins une voie d'écoulement intérieure 8 de cet échangeur dont la sortie est reliée par une conduite 9 à un appareil facultatif 10 de traitement de gaz, notamment pour l'extraction de l'éthane. On peut bien sûr prévoir d'autres appareils de traitement du gaz, notamment un appareil d'extraction de l'azote peut être par exemple prévu au niveau de l'échangeur de chaleur cryogénique 4. La sortie de cet appareil 10 est reliée par une conduite 11 à l'entrée de l'échangeur de chaleur 4.

Une dérivation 12 de la conduite 7 peut être éventuellement prévue, dérivation 12 qui est reliée à une voie d'écoulement 13 d'une partie du gaz à liquéfier dans l'échangeur de chaleur cryogénique 6 du circuit de fluide réfrigérant auxiliaire, dont la sortie est reliée par une voie d'écoulement 14 à la conduite 11 avant l'entrée de l'échangeur de chaleur 4. La conduite 11 est reliée à une voie d'écoulement interne 15 traversant l'échangeur de chaleur cryogénique 4 et sont l'extrémité aval se raccorde, à la sortie de l'échangeur de chaleur 4 à une conduite 16 de gaz naturel liquéfié à travers au moins un organe de détente 17 tel que par exemple une vanne de détente.

Le circuit fermé 2 contient un fluide réfrigérant principal constitué par un mélange de plusieurs composants dont au moins la majeure partie est avantageusement formé d'hydrocarbures. La composition relative en moles de ce fluide réfrigérant peut être par exemple la suivante:

Ce circuit 2 comprend successivement dans le sens d'écoulement de fluide réfrigérant: un premier compresseur 18 et un deuxième compresseur 19 de fluide réfrigérant à l'état gazeux, entraînés soit chacun séparément par une machine motrice individuelle ou bien ensemble conjointement par une machine motrice commune en ayant alors leurs arbres respectifs accouplés mécaniquement. Ces deux compresseurs 18, 19 sont reliés en série à un échangeur-refroidisseur 20 dont le fluide refroidisseur est avantageusement d'origine externe et constitué par exemple par de l'eau ou de l'air. La sortie de l'échangeur-refroidisseur 20 est reliée par une conduite 21 à un troisième compresseur 22 et un quatrième compresseur 23 reliés en série à travers au moins un refroidisseur intermédiaire 24 dont le fluide refroidisseur est avantageusement d'origine externe et constitué par exemple par de l'eau ou de l'air. Les compresseurs 22, 23 peuvent être entraînés conjointement ou encore conjointement avec au moins l'un des compresseurs 18, 19 ou séparément chacun. L'orifice de sortie et de refoulement du compresseur 23 est relié par une conduite 25, à travers un échangeur-refroidisseur 26 (dont le fluide refroidisseur est avantageusement d'origine externe, tel que par exemple de l'eau ou de l'air), à l'entrée de l'échangeur de chaleur 6 et plus précisément à l'extrémité amont d'au moins une voie d'écoulement interne 27 s'étendant dans celui-ci. L'échangeur de chaleur cryogénique 6 du circuit de fluide réfrigérant auxiliaire est avantageusement un échangeur à plaques. A la sortie de l'échangeur de chaleur 6, l'extrémité aval de la voie d'écoulement 27 est reliée par une conduite 28 à au moins un séparateur de phase 29. L'espace collecteur de liquide de ce séparateur de phases est relié par une conduite 30 à l'entrée de l'échangeur de chaleur 4 et plus précisément à l'extrémité amont d'au moins une voie d'écoulement 31 s'étendant à l'intérieur de l'échangeur de chaleur 4 dans sensiblement la même direction que la voie d'écoulement interne 15 du gaz à liquéfier. L'extrémité aval de la voie d'écoulement interne 31 est divisée, après la sortie de l'échangeur de chaleur 4, en deux voies d'écoulement 33, 32 respectivement, raccordées à l'entrée d'organes de détente 34, 35 respectivement. A la sortie de chaque organe de détente 34, 35 est reliée une voie d'écoulement 36, 37 s'étendant à l'intérieur de l'échangeur de chaleur cryogénique 4 dans sensiblement la même direction que la voie d'écoulement interne 15 du gaz à liquéfier et à la voie d'écoulement 31, et à contre-courant.

L'espace collecteur de vapeur du séparateur de phases 29 est relié par une conduite 38 à l'entrée de l'échangeur de chaleur cryogénique 4 et plus précisément à l'extrémité amont d'au moins une autre voie d'écoulement interne 39 s'étendant sensiblement parallèlement aux voies d'écoulement 15 et 31. L'extrémité aval de cette voie d'écoulement 39 est divisée, après la sortie de l'échangeur de chaleur 4, en deux voies d'écoulement 40, 41 reliées à l'entrée d'organes de détente 42, 43, respectivement, la sortie des organes de détente 42, 43 est reliée à des voies d'écoulement 44, 45, respectivement, s'étendant à l'intérieur de l'échangeur de chaleur cryogénique 4 dans sensiblement la même direction que les autres voies d'écoulement 15, 31, 36, 37 et 39.

Selon l'invention, l'échangeur de chaleur cryogénique 4 du circuit de fluide réfrigérant principal 2 est un échangeur à plaques comportant, comme on l'a vu ci-dessus, des voies de passage différentes pour chacun des fluides en présence lors de l'échange thermique, à savoir le gaz à liquéfier, les phases ou fractions liquide et vapeur du fluide réfrigérant principal partiellement condensé, ainsi que les fractions issues des précédentes, détendues à différents niveaux de pression.

Après la sortie de l'échangeur cryogénique 4, les voies d'écoulement 36 et 44 des fractions du fluide réfrigérant principal détendues à une même pression, par exemple une pression moyenne, notamment comprise entre environ 1,5 et 3 bars se réunissent en une voie d'écoulement unique 46 qui peut éventuellement traverser l'échangeur de chaleur 5 de prérefroidissement du gaz à liquéfier, notamment à contre-courant, l'extrémité aval de cette voie d'écoulement 46 étant reliée à l'orifice d'aspiration du compresseur 19. De même, après la sortie de l'échangeur de chaleur cryogénique 4, les voies d'écoulement 37 et 45 des fractions du fluide réfrigérant principal détendues à une même pression, notamment une basse pression, par exemple inférieure à environ 1 bar effectif se réunissent en une voie d'écoulement unique 47 dont l'extrémité aval débouche dans l'orifice d'aspiration du compresseur 18.

Le circuit 3 contient un fluide réfrigérant auxiliaire constitué par un mélange de préférence uniquement à base d'hydrocarbures ayant par exemple la composition molaire relative suivante:

Le circuit fermé 3 du fluide réfrigérant auxiliaire comporte successivement les éléments suivants dans le sens d'écoulement du fluide: des premier 48, deuxième 49 et troisième 51 compresseurs reliés en série les uns aux autres et entraînés sont respectivement par des machines motrices individuelles ou bien par au moins une machine motrice commune à au moins deux compresseurs qui sont alors directement accouplés mécaniquement par leurs arbres respectifs. L'orifice de sortie ou de refoulement du deuxième compresseur 49 est relié à l'orifice d'entrée ou d'aspiration du troisième compresseur 51 par une conduite 54 à travers un échangeur-refroidisseur 50 à agent refroidisseur de préférence d'origine externe tel que par exemple de l'eau ou de l'air. L'orifice de sortie ou de refoulement du troisième compresseur 51 est raccordé par une conduite 55 à un condenseur 52 dont la sortie est raccordé par une conduite 56 à un sous-refroidisseur 53.

La sortie du sous-refroidisseur 53 est raccordée par une conduite 57 à l'échangeur de chaleur cryogénique 6, qui peut être notamment constitué par un échangeur à plaques, et plus particulièrement à l'extrémité amont d'une voie d'écoulement 58 traversant l'échangeur de chaleur 6 dans une direction sensiblement parallèle aux voies d'écoulement 13 et 27 du gaz à liquéfier et du fluide réfrigérant principal, respectivement.

La voie d'écoulement 58 du fluide réfrigérant auxiliaire dans l'échangeur de chaleur cryogénique 6 présente, par exemple, trois dérivations 59, 60 et 61 prévues à trois niveaux différents dans l'échangeur 6. Les trois dérivations 59, 60 et 61 sont reliées chacune à un organe de détente 62, 63 et 64, respectivement, dont la sortie est reliée à un séparateur de phases vapeur et liquide 65, 66 et 67, respectivement. Dans les trois cas, l'espace collecteur de liquide des séparateurs de phases 65, 66 et 67 est relié par une conduite 68, 69 et 70, respectivement, à une entrée de l'échangeur de chaleur cryogénique 6 et plus précisément à l'extrémité amont d'une voie d'écoulement 71, 72 et 73, respectivement, dont la majeur partie s'étend à l'intérieur de l'échangeur de chaleur cryogénique 6 dans une direction au moins approximativement parallèle aux voies d'écoulement 13 du gaz à liquéfier, 27 du fluide réfrigérant principal et 58 du fluide réfrigérant auxiliaire avant détente. De même, les espaces collecteurs de vapeur de chaque séparateur de phases 65, 66, 67 sont reliés par une conduite 74, 75 et 76, respectivement, à une entrée de l'échangeur de chaleur cryogénique 6 et plus particulièrement à l'extrémité amont d'une voie d'écoulement 77, 78, 79 dont la majeure partie s'étend à l'intérieur de l'échangeur de chaleur cryogénique 6 dans sensiblement la même direction que les autres voies d'écoulement internes 13, 27 et 58. Après être sorties de l'échangeur 6, les voies d'écoulement 71 et 77, 72 et 78, 73 et 79, respectivement, se réunissant en une seule voie d'écoulement, 80, 81 et 82 respectivement. La voie d'écoulement 82 est reliée à l'orifice d'aspiration du compresseur 48, la voie d'écoulement 81 est reliée à l'orifice d'aspiration du compresseur 49 et la voie d'écoulement 80 est reliée à l'orifice d'aspiration du compresseur 51.

Le circuit 1 fonctionné de la façon suivante: le gaz à liquéfier par exemple du gaz naturel, arrivant par la conduite 7 à une température par exemple d'environ +20 °C et à une pression par exemple d'environ 42,5 bars, traverse la voie de passage 8 de l'échangeur de chaleur 5 pour y être refroidi préliminairement par échange thermique avec le fluide réfrigérant principal vaporisé après détente dans l'échangeur de chaleur cryogénique 4 et circulant dans la voie d'écoulement 46 en sens contraire au sens d'écoulement du gaz dans la voie de passage 8. En quittant l'échangeur de chaleur 5 par la conduite 9, le gaz est alors à une température par exemple d'environ -45 °C et à une pression par exemple d'environs 42 bars. Il traverse ensuite l'appareil de traitement 10 pour parvenir par la conduite 11 à l'entrée de la voie d'écoulement 15 dans l'échangeur à plaques 4 pour y être entièrement liquéfié puis sous-refroidi par échange thermique avec le fluide réfrigérant principal. A sa sortie de l'échangeur de chaleur 4, le gaz liquéfié est à une température par exemple d'environ -154 °C et à une pression par exemple d'environ 41,5 bars. Il est ensuite détendu dans la vanne de détente 17 puis transféré au lieu de conservation ou de stockage de gaz naturel liquéfié ou à un lieu de traitement ou d'utilisation de celui-ci.

Une partie du gaz à liquéfier peut être également préalablement refroidie par échange thermique avec le fluide réfrigérant auxiliaire dans l'échangeur de chaleur cryogénique 6, cette partie étant ensuite combinée au reste du gaz à liquéfier avant son entrée dans l'échangeur de chaleur cryogénique 4.

Le cycle 2 de fluide réfrigérant principal fonctionne de la façon suivante: la partie du fluide réfrigérant principal détendue à basse pression est aspirée à l'état gazeux, à une température par exemple d'environ -52 °C et à une pression par exemple d'environ 0,08 bar par le premier coin- presseur 18 d'où il est refoulé à une pression moyenne d'environ par exemple 2 bars et à une température d'environ par exemple 10 °C, puis il est aspiré par le deuxième compresseur 19, en même temps que la partie du fluide réfrigérant principal détendue à une pression moyenne égale par exemple à environ 2 bars et dont la température est par exemple d'environ 10 °C. L'ensemble est refoulé du compresseur 19 à une température égale par exemple à environ 71 °C et à une pression égale par exemple à environ 6,5 bars puis traverse l'échangeur-refroidisseur 20 dans lequel la température du fluide réfrigérant principal est abaissée à environ par exemple 15 °C. Par la voie d'écoulement 21, il pénètre alors dans l'orifice d'aspiration du compresseur 22, traverse l'échangeur-refroidisseur 24 puis est comprimé dans le compresseur 23 et, par la voie d'écoulement 25, traverse l'échangeur de chaleur 26. A la sortie de cet échangeur de chaleur 26, le fluide réfrigérant principal est par exemple à une température d'environ 15 °C et à une pression d'environ 27,4 bars. Il pénètre alors dans la voie d'écoulement 27 de l'échangeur de chaleur cryogénique 6 où le fluide réfrigérant principal est refroidi par échange thermique avec le fluide réfrigérant auxiliaire de façon à se liquéfier au moins partiellement. Le fluide réfrigérant principal ainsi au moins partiellement condensé à une température par exemple d'environ -50 °C et à une pression par exemple d'environ 26,5 bars, quitte alors l'échangeur de chaleur 6 sous la forme d'un mélange de phases respectivement gazeuse et liquide qui sont ensuite séparées dans le séparateur de phases 29. La phase gazeuse est amenée par la conduite 38 dans le segment de la voie d'écoulement 39 situé dans l'échangeur de chaleur cryogénique 4 pour y être liquéfiée puis sous-refroidie à une température par exemple d'environ -154°C. Une partie de cette phase gazeuse liquéfiée et sous-refroidie s'écoule dans la voie 41 et est détendue dans l'organe de détente 43 à une pression par exemple d'environ 0,3 bar, sa température étant par exemple d'environ -156 °C. A la sortie de la voie d'écoulement 45 de cette fraction de la phase gazeuse liquéfiée et sous-refroidie, les conditions de température et de pression sont par exemple d'environ -52 °C et d'environ 0,08 bar, respectivement. L'autre partie de la phase gazeuse liquéfiée et sous-refroidie s'écoule par la voie 40 et est détendue dans l'organe de détente 42 à une pression par exemple d'environ 2,3 bars, sa température étant d'environ -153 °C. A la sortie de la voie d'écoulement 44 de cette fraction dans l'échangeur 4, les conditions de température et de pression sont par exemple les suivantes: -52 °C et 2,10 bars.

De même, la phase liquide du fluide réfrigérant principal provenant du séparateur de phases 29, est amenée par la conduite 30 dans la voie d'écoulement 31 de l'échangeur de chaleur cryogénique 4 pour y être sous-refroidie jusqu'à une température par exemple d'environ -154 °C, à une pression par exemple d'environ 26 bars. Une partie de la phase liquide sous-refroidie du fluide réfrigérant principal traverse l'organe de détente 35 où sa pression est ramenée à par exemple environ 0,3 bar; tandis qu'une autre partie de la phase liquide sous-refroidie s'écoulant dans la voie 33 est détendue dans l'organe de détente 34 à une pression d'environ 2,3 bars, sa température étant d'environ par exempte-153 °C. Après écoulement dans les voies 37 et 36, respectivement, les premières et deuxièmes parties précitées de la phase liquide du fluide réfrigérant principal présentent les conditions de température et de pression suivantes: -52 °C et 0,08 bar, et -52 °C et 2,10 bars, respectivement.

Ainsi, selon l'invention, une première partie de la phase vapeur du fluide réfrigérant principal, condensée et sous-refroidie est détendue à une première pression, une deuxième partie étant détendue à une deuxième pression, et une première partie de la phase liquide précitée du fluide réfrigérant principal, sous-refroidie est détendue à ladite première pression, une deuxième partie étant détendue à ladite deuxième pression. Il est bien évident que les phases vapeur et liquide peuvent être divisées en un nombre souhaité de parties, par exemple trois ou plus, la pression à laquelle une partie de la phase liquide étant détendue correspondant à la pression à laquelle est détendue une partie correspondante de la phase vapeur.

Après la vaporisation, les premières parties des phases vapeur et liquide sont mélangées, et les deuxièmes parties desdites phases vapeur et liquide sont mélangées.

Une autre possibilité consiste à mélanger les premières parties des phases vapeur et liquide, et à mélanger les deuxièmes parties des phases vapeur et liquide après la détente mais avant la vaporisation (mode de réalisation illustré par la fig. 2).

Enfin, la partie du fluide réfrigérant principal vaporisée à basse pression est admise par la voie d'écoulement 47 dans l'orifice d'aspiration du compresseur 18, tandis que la partie du fluide réfrigérant principal vaporisée à la pression moyenne est admise par la voie d'écoulement 46, et éventuellement après avoir traversé l'échangeur de chaleur 5 de prérefroidissement du gaz à liquéfier, dans l'orifice d'aspiration du compresseur 19.

Le fonctionnement du cycle 3 de fluide réfrigérant auxiliaire est le suivant: le fluide réfrigérant auxiliaire, à l'état gazeux, sortant du groupe de compresseurs 48, 49, 51 est par exemple à une température d'environ +46 °C et à une pression par exemple d'environ 16 bars. Après passage dans les échangeurs refroidisseurs 52 et 53, la température de fluide réfrigérant auxiliaire est d'environ +13 °C, tandis que sa pression est d'environ 15,1 bars. La partie du fluide réfrigérant auxiliaire dérivée dans la voie d'écoulement 59 est à une température par exemple d'environ 0 °C et à une pression par exemple d'environ 15 bars. Après détente dans l'organe de détente 62, la température s'abaisse à par exemple environ -6,5°C et la pression à par exemple environ 8,5 bars. Les phases vapeur et liquide ainsi obtenues, séparées par le séparateur de phases 65 s'ecoulant alors dans l'échangeur de chaleur cryogénique 6 par les voies d'écoulement 77 et 71, respectivement, de façon à réaliser un échange thermique avec les fluides contenus dans les autres voies d'écoulement 13, 27 et 58 traversant ledit échangeur de chaleur 6, lesdites phases vapeur et liquide étant mélangées après la sortie de l'échangeur 6, les conditions de température et de pression du fluide réfrigérant auxiliaire sont alors les suivantes: par exemple environ 11 °C et par exemple environ 8,5 bars. Cette partie du fluide réfrigérant auxiliaire est conduite à l'orifice d'aspiration du compresseur 51 par les voies d'écoulement 80 et 54.

Les conditions de température et de pression de la deuxième partie du fluide auxiliaire réfrigérant s'écoulant par la dérivation 60 sont les suivantes: par exemple environ -25 °C et par exemple environ 14,5 bars. Après détente dans l'organe de détente 63, la température est abaissée à par exemple environ -29 °C et la pression à par exemple environ 4 bars. Les phases vapeur et liquide ainsi obtenues s'écoulent dans les voies d'écoulement 78 et 72, respectivement, dans l'échangeur 6 de façon à participer à l'échange thermique avec les autres fluides s'écoulant dans ledit échangeur 6, puis sont réunies après la sortie dudit échangeur 6 dans la voie d'écoulement 81. Les conditions de température et de pression de cette partie du fluide réfrigérant auxiliaire sont alors les suivantes: par exemple environ -3 °C et par exemple environ 3,9 bars. Cette partie du fluide réfrigérant auxiliaire est introduite dans l'orifice d'aspiration du compresseur 49.

De même, une troisième partie du fluide réfrigérant auxiliaire s'écoule dans la voie d'écoulement 61 à une température par exemple d'environ -50°C et une pression par exemple d'environ 14,2 bars. Après détente par l'organe de détente 64, ces conditions de température et de pression évoluent comme suit: par exemple environ -54°C et par exemple environ 1,1 bars. Les phases vapeur et liquide ainsi obtenues sont séparées dans le séparateur de phases 67 puis s'écoulent par les voies d'écoulement 73 et 79 dans l'échangeur de chaleur 6 pour participer à l'échange thermique avec les autres fluides qui y circulent. Ces phases vapeur et liquide une fois réunies, après la sortie de l'échangeur 6, sont à une température par exemple d'environ -28 °C et à une pression par exemple d'environ 0,90 bar. Cette troisième partie du fluide réfrigérant auxiliaire est introduite dans l'orifice d'aspiration du compresseur 48 par la voie d'écoulement 82.

La fig. 3 illustre une variante de circuit de réfrigération auxiliaire. Dans ce cas, les conduits 74, 75, 76 issues de l'espace collecteur de vapeur des séparateurs 65, 66, 67 sont reliées directement aux voies d'écoulement 80, 81, 82 sans passer par l'échangeur 6.

Enfin, comme indiqué ci-dessus, la fig. 2 illustre une variante de réalisation dans laquelle les premières parties des phases vapeur et liquide sont mélangées et les deuxièmes parties desdites phases vapeur et liquide sont mélangées, après la détente, dans les vannes 83, 84'; 83', 84, respectivement, mais avant recirculation à contre-courant, dans l'échangeur 4.

On donnera ci-après un exemple de refroidissement et de liquéfaction d'un gaz naturel disponible dans les conditions suivantes:
température: 20 °C
pression: 42,44 bars effectifs
débit massique: 239,908 kg/h

Composition chimique en pourcentage molaire:
N₂: 0,36
Ci: 93,06
C₂: 4,08
C₃: 1,67
C₄: 0,83

En amont du dispositif de détente final, le gaz liquéfié est obtenu dans les conditions suivantes:
température: 153,7 °C
pression: 41,44 bars effectifs

Débit massique et composition molaire identiques aux valeurs précédentes.

Un exemple de calcul du procédé, objet de l'invention, conduit aux performances suivantes à titre indicatif.

### Cycle de réfrigération principal

Composition molaire:
C₁ 40%
C₂ 50%
C₃ 10%

pourcentage molaire vaporisé dans le séparateur de phases 29:20%.

La répartition des fractions liquides et sous-refroidies du réfrigérant principal entre les deux niveaux de pression étant définie par:
R, = 0,50 et R₂ = 0,37

Débit massique: 408,563 kg/h.

### Compresseurs:

Pression d'aspiration du compresseur 18: 0,03 bar
Pression d'aspiration du compresseur 19: 1,95 bars

### Echangeur

Rapport des quantités de chaleur échangées aux approches moyennes en température:
67,841,400 x 10³ Joules/h °C pour l'échangeur 4.

### Cycle de réfrigération auxiliaire

Composition molaire du réfrigérant auxiliaire:
C₂ 40%
C₃ 60%
Débit massique: 600,972 kg/h.

### Compresseurs

Puissance des compresseurs 48, 49, 51:
17,021 kW.

## Revendications

1. Procédé de liquéfaction d'un gaz à bas point d'ébullition, tel que par exemple du gaz naturel, par échange de chaleur avec au moins une partie d'un fluide réfrigérant principal à plusieurs composants, qui est préalablement refroidi jusqu'à sa liquéfaction au moins partielle par échange thermique avec un fluide réfrigérant auxiliaire à plusieurs composants, lesdits fluides réfrigérants principal et auxiliaire formant une cascade de réfrigération, et le fluide réfrigérant principal évoluant suivant un circuit fermé dans lequel il subit successivement: au moins une compression à l'état gazeux; au moins un refroidissement préliminaire avec condensation au moins partielle par échange thermique avec le fluide réfrigérant auxiliaire; une séparation des phases liquide et vapeur ainsi obtenues; la phase vapeur subissant au moins une réfrigération avec liquéfaction totale, la phase vapeur ainsi liquéfiée et la phase liquide étant sous-refroidies et ensuite détendues, pour échange de chaleur subséquent, et vaporisation résultante, à contre courant, avec elles-mêmes et avec le gaz pour le liquéfier au moins partiellement la vapeur ainsi réchauffée du fluide réfrigérant principal étant finalement recyclée et recomprimée, caractérisé en ce que, après la séparation, la phase vapeur du réfrigérant principal, qui est liquéfiée et sous-refroidie dans un échangeur, est divisée à la sortie de cet échangeur en au moins une première partie qui est détendue à une première pression et en au moins une deuxième partie qui est détendue à une deuxième pression différente de la première, tandis que la phase liquide du réfrigérant principal, après sous-refroidissement dans ledit échangeur, est divisée en au moins une première partie détendue à une pression égale à ladite première pression et en au moins une deuxième partie détendue à une pression égale à ladite deuxième pression.

2. Procédé selon la revendication 1, caractérisé en ce qu'après la vaporisation précitée, les premières parties précitées des phases vapeur et liquide précitées sont mélangées, avant recompression et les deuxièmes parties précitées desdites phases et liquide sont mélangées avant recompression.

3. Procédé selon la revendication 1, caractérisé en ce qu'après la détente et avant la vaporisation, les premières parties précitées des phases vapeur et liquide sont mélangées, et les deuxièmes parties précitées desdites phases vapeur et liquide sont mélangées.

4. Procédé selon l'une des revendications 1 à 3, caractérisé en ce que la première pression précitée est une basse pression inférieure à environ 1 bar effectif et en ce que la deuxième pression précitée est une pression moyenne comprise entre environ 1,5 bar effectif et environ 3 bars effectifs.

5. Procédé selon l'une des revendications précédentes, caractérisé en ce qu'au moins une partie du gaz à liquéfier précité est prérefroidie par échange thermique avec au moins une partie du fluide réfrigérant auxiliaire.

6. Procédé selon l'une des revendications précédentes, caractérisé en ce qu'au moins une partie du gaz à liquéfier précité est prérefroidie par échange thermique avec au moins une partie de la vapeur réchauffée précitée à la première ou la deuxième pression précitée.

7. Procédé selon l'une des revendications précédentes, caractérisé en ce qu'au moins une partie du fluide réfrigérant principal précité est prérefroidie par échange thermique avec au moins une partie de la vapeur réchauffée précitée à la première ou la deuxième pression.

8. Procédé selon l'une des revendications précédentes, dans lequel le fluide réfrigérant auxiliaire précité évolue selon un cycle de refroidissement en circuit fermé en y subissant successivement: au moins une compression à l'état gazeux; au moins un refroidissement préliminaire avec éventuellement condensation au moins partielle par échange thermique avec un agent refroidisseur de préférence d'origine externé au moins une auto-réfrigération avec liquéfaction totale puis sous-refroidissement et ensuite détente pour échange de chaleur subséquent et vaporisation résultante concomitante à contre-courant avec lui-même avant sa détente et avec le fluide réfrigérant principal, et éventuellement le gaz à liquéfier, la vapeur ainsi réchauffée étant recyclée et recomprimée, caractérisé en ce que la détente du fluide réfrigérant auxiliaire, avant vaporisation, s'effectue à au moins deux niveaux de pression, notamment à trois niveaux de pression.

9. Procédé selon la revendication 8, caractérisé en ce qu'on sépare les phases vapeur et liquide du fluide réfrigérant auxiliaire obtenues après détente.

10. Procédé selon l'une des revendications précédentes, caractérisé en ce que le fluide réfrigérant principal précité a la composition molaire suivante:

11. Procédé selon l'une des revendications précédentes, caractérisé en ce que le fluide réfrigérant auxiliaire précité a la composition molaire suivante:

12. Appareil pour la mise en oeuvre du procédé selon la revendication 1, et du type comprenant un circuit ouvert de gaz à liquéfier (1), un circuit fermé de fluide réfrigérant principal (2) en relation d'échange thermique avec le circuit de gaz au moyen d'un échangeur de chaleur cryogénique à plaques (4), et un circuit fermé de fluide réfrigérant auxiliaire (3) en relation d'échange thermique avec le circuit réfrigérant principal (2) au moyen d'un échangeur de chaleur cryogénique (6), ledit circuit fermé de réfrigérant principal comprenant successivement au moins un étage de compression (18, 19, 22, 23), au moins un échangeur de chaleur ou refroidisseur (20, 24, 26) relié à une voie d'écoulement (27) du réfrigérant principal qui traverse l'échangeur de chaleur cryogénique (6), un séparateur (29) des phases vapeur et liquide obtenues, l'échangeur de chaleur cryogénique précité (4), et un organe de détente sur la voie d'écoulement de chaque fraction séparée et sous-refroidie du fluide réfrigérant principal, caractérisé en ce que les voies de passage (39, 31) des fractions séparées gazeuse et liquide du réfrigérant principal traversant l'échangeur cryogénique à plaques (4) sont, à la sortie de cet échangeur, respectivement divisées en au moins deux conduites (40, 41 et 32, 33) équipées chacune d'un organe de détente (42, 43 et 34, 35) et se prolongeant chacune par des passages (44, 45 et 36, 37) qui traversent l'échangeur (4) et qui, après sortie de cet échangeur, sont réunis pour former deux voies d'écoulement (46, 47) transportant chacune les fractions de fluide réfrigérant principal détendues à une même pression, et reliées chacune à un étage de compression (18, 19).

13. Appareil selon la revendication 12, caractérisé par un échangeur de chaleur (5), traversé à contre-courant, d'une part par le fluide réfrigérant principal vaporisé après détente dans ledit échangeur de chaleur cryogénique (4) et, d'autre part, par au moins une partie du gaz à liquifier et/ou du fluide réfrigérant principal, cet échangeur (5) étant situé en aval de l'échangeur cryogénique à plaques (4) par rapport au sens d'écoulement du fluide réfrigérant principal vaporisé.

14. Appareil selon la revendication 12 ou 13, caractérisé en ce que le circuit de gaz à liquéfier (1) précité comprend une voie d'écoulement (7, 9, 11) vers et à travers l'échangeur de chaleur (4) précité du circuit de fluide réfrigérant principal (2), et comporte, en aval dudit échangeur, un organe de détente (17); une dérivation (12, 13, 14) de ladite voie tranversant l'échangeur de chaleur (6) précité du circuit de fluide réfrigérant auxiliaire (3) avant de rejoindre ladite voie (11) d'écoulement avant ledit échangeur de chaleur cryogénique (4) du circuit de fluide réfrigérant principal (2).

15. Appareil selon l'une des revendications 12 à 14, du type dans lequel le circuit réfrigérant auxiliaire comprend successivement: au moins un compresseur (48, 49, 51 au moins un échangeur-refroidisseur (50, 52, 53) à fluide réfrigérant de préférence d'origine externe; l'échangeur de chaleur cryogénique (6) précité étant traversé par une voie d'écoulement (58) de fluide réfrigérant auxiliaire précité comportant au moins un organe de détente et par au moins une voie d'écoulement, à contre-courant, dudit fluide réfrigérant après détente, caractérisé en ce que ladite voie d'écoulement (58) du fluide réfrigérant auxiliaire dans ledit échangeur cryogénique (6) présente au moins deux dérivations, par exemple trois (59, 60, 61) comportant chacune un organe de détente (62, 63, 64), la partie de chaque dérivation en aval dudit organe de détente traversant la partie correspondante dudit échangeur cryogénique sensiblement parallèlement à ladite voie d'écoulement, et à contre-courant.

16. Appareil selon la revendication 15, caractérisé en ce qu'un séparateur de phase vapeur et liquide (65, 66, 67) est prévu en aval de l'organe de détente (62, 63, 64) précité; la partie de la dérivation précitée, en aval dudit séparateur, étant divisée en une voie d'écoulement de la phase vapeur (74,77; 75,78; 76,79) et une voie d'écoulement de la phase liquide (68, 71; 69, 72; 70, 73).

17. Appareil selon la revendication 16, caractérisé en ce que les voies d'écoulement précitées (68, 71; 69, 72; 70, 73) de la phase liquide traversent la partie correspondante de l'échangeur cryogénique précité (6) avant de rejoindre les voies d'écoulement (74, 75, 76) précitées de la phase vapeur qui n'ont pas traversé ledit échangeur (6).

## Patentansprüche

1. Verfahren zur Verflüssigung eines Gases mit niedrigem Siedepunkt wie z. B. Erdgas durch Wärmeaustausch mit wenigstens einem Teil eines Hauptkühlmittels aus mehreren Bestandteilen, welches zuvor bis zur wenigstens teilweisen Verflüssigung durch Wärmeaustausch mit einem aus mehreren Bestandteilen zusammengsetzten Hilfskühlmittel gekühlt wird, wobei die besagten Haupt- und Hilfskühlmittel eine Kühlkaskade bilden und das Hauptkühlmittel einen geschlossenen Kreislauf durchfliesst, in welchem es nacheinander: wenigstens eine Verdichtung in dem Gaszustand, wenigstens eine Vorkühlung mit einer wenigstens teilweisen Kondensation durch Wärmeaustausch mit dem Hilfskühlmittel, eine Trennung der so erzielten Flüssig- und Dampfphasen erfährt, wobei die Dampfphase wenigstens einer Kühlung mit Vollverflüssigung unterzogen wird, die so verflüssigte Dampfphase und die Flüssigphase unterkühlt und dann druckentspannt werden zwecks anschliessendem Wärmeaustausch und hervorgehender gegenströmiger Verdampfung mit ihnen selbst und mit dem Gas, um es wenigstens teilweise zu verflüssigen, wonach der so erwärmte Dampf des Hauptkühlmittels schliesslich im Kreislauf zurückgeführt und wieder verdichtet wird, dadurch gekennzeichnet, dass nach der Trennung die Dampfphase des Hauptkühlmittels, die in einem Austauscher verflüssigt und unterkühlt wird, am Auslauf dieses Austauschers in wenigstens einen ersten auf einen ersten Druck entspannten Teil und wenigstens einen zweiten auf einen zweiten vom ersten verschiedenen Druck entspannten Teil getrennt wird, während die Flüssigphase des Hauptkühlmittels nach Unterkühlung in dem besagten Austauscher in wenigstens einen ersten dem besagten auf einem ersten Druck gleichen Druck entspannten Teil und wenigstens einem zweiten auf einem dem besagten zweiten Druck gleichen Druck entspannten Teil getrennt wird.

2. Verfahren nach Anspruch 1, dadurch gekennzeichnet, dass nach der vorgenannten Verdampfung die ersten vorgenannten Teile der Dampf- bzw. Flüssigphase vor der Wiederverdichtung vermischt werden und die besagten zweiten Teile der besagten Dampf- bzw. Flüssigphase vor der Wiederverdichtung vermischt werden.

3. Verfahren nach Anspruch 1, dadurch gekennzeichnet, dass nach der Entspannung und vor der Verdampfung die ersten besagten Teile der Dampf- bzw. Flüssigphasen vermischt werden und die zweiten vorgenannten Teile der besagten Dampf- bzw. Flüssigphase vermischt werden.

4. Verfahren nach einem der Ansprüche 1 bis 3, dadurch gekennzeichnet, dass der erste vorgenannte Druck ein Niederdruck ist, der unter einem wirksamen Druck von etwa 1 Bar liegt und der vorgenannte zweite Druck ein mittlerer Druck ist, der zwischen einem wirksamen Druck von etwa 1,5 und etwa 3 Bar liegt.

5. Verfahren nach einem der vorangehenden Ansprüche, dadurch gekennzeichnet, dass wenigstens ein Teil des vorgenannten zu verflüssigenden Gases durch Wärmeaustausch mit wenigstens einem Teil des Hilfskühlmittels vorgekühlt wird.

6. Verfahren nach einem der vorgenannten Ansprüche, dadurch gekennzeichnet, dass wenigstens ein Teil des vorgenannten zu verflüssigenden Gases durch Wärmeaustausch mit wenigstens einem Teil des vorgenannten erwärmten Dampfes auf dem vorgenannten ersten oder zweiten Druck vorgekühlt wird.

7. Verfahren nach einem der vorangehenden Ansprüche, dadurch gekennzeichnet, dass wenigstens ein Teil des vorgenannten Hauptkühlmittels durch Wärmeaustausch mit wenigstens einem Teil des vorgenannten erwärmten Dampfes auf dem ersten oder zweiten Druck vorgekühlt wird.

8. Verfahren nach einem der vorangehenden Ansprüche, in welchem das vorgenannte Hilfskühlmittel einen geschlossenen Kühlkreislauf durchfliesst, in dem es nacheinander: wenigstens eine Verdichtung im Gaszustand; wenigstens eine Vorkühlung mit ggf. einer wenigstens teilweisen Kondensation durch Wärmeaustausch mit einem vorzugsweise von aussen kommenden Kühlmittel; wenigstens eine Selbstkühlung mit Vollverflüssigung, dann Unterkühlung und darauffolgende Entspannung zwecks anschliessenden Wärmeaustausches und begleitender daraus hervorgehender Verdampfung in Gegenstrom mit ihm selbst, und mit dem Hauptkühlmittel und ggf. mit dem zu verfüssigenden Gas erfährt, wobei der so erwärmte Dampf in dem Kreislauf zurückgeführt und wieder verdichtet wird, dadurch gekennzeichnet, dass die Entspannung des Hilfskühlmittels vor der Verdampfung wenigstens auf zwei Druckstufen, insbesondere auf drei Druckstufen erfolgt.

9. Verfahren nach Anspruch 8, dadurch gekennzeichnet, dass die nach Entspannung erzielten Dampf- und Flüssigphasen des Hilfskühlmittels getrennt werden.

10. Verfahren nach einem der vorangehenden Ansprüche, dadurch gekennzeichnet, dass das vorgenannte Hauptkühlmittel die folgende Molzusammensetzung aufweist:

11. Verfahren nach einem der vorangehenden Ansprüche, dadurch gekennzeichnet, dass das vorgenannte Hilfskühlmittel die folgende Molzusammensetzung aufweist:

12. Gerät zur Durchführung des Verfahrens nach Anspruch 1 derjenigen Gattung, die einen Offenkreislauf (1) für das zu verflüssigende Gas (1), einen geschlossenen Kreislauf (2) für das Hauptkühlmittel in Wärmeaustauschverbindung mit dem Gaskreislauf über einen Tiefsttemperatur-Plattenwärmeaustauscher (4) und einen geschlossenen Kreislauf (3) für das Hilfskühlmittel in Wärmeaustauschverbindung mit dem Hauptkühlmittel (2) über einen Tiefsttemperatur-Plattenwärmeaustauscher (6) umfasst, wobei der geschlossene Kreislauf für das Hauptkühlmittel nacheinander wenigstens eine Verdichtungsstufe (18, 19, 22, 23), wenigstens einen Wärmeaustauscher oder Kühler (20, 24, 26) aufweist, der mit einem Abfluss (27) des Hauptkühlmittels verbunden ist, welches den Tiefsttemperatur-Wärmeaustauscher (6) durchfliesst, einen Trenner (29) der erzielten Dampf- und Flüssigphase, den vorgenannten Tiefsttemperatur-Wärmeaustauscher (4) und ein Entspannungsglied in dem Abfluss jeder vom Hauptkühlmittel getrennten und unterkühlten Fraktion umfasst, dadurch gekennzeichnet, dass die Durchflusswege (39, 31) der getrennten Gas-und Flüssigphasen des Hauptkühlmittels, die den Tiefsttemperatur-Plattenwärmeaustauscher (4) durchlaufen, am Ausfluss dieses Austauschers je in wenigstens zwei Leitungen (40, 41 und 32, 33) getrennt sind, welche je mit einem Entspannungsglied (42, 43 und 34, 35) versehen sind und sich je in Durchläufe (44, 45 und 36, 37) verlängern, welche den Austauscher (4) durchlaufen und nach Austritt aus diesem Austauscher zusammengeführt werden, um zwei Abflüsse (46,47) zu bilden, welche je die auf einen gleichen Druck entspannten Fraktionen des Hauptkühlmittels befördern und je mit einer Verdichtungsstufe (18, 19) verbunden sind.

13. Gerät nach Anspruch 12, gekennzeichnet durch einen Wärmeaustauscher (5), der gegenströmig einerseits von dem nach Entspannung in dem besagten Tiefsttemperatur-Wärmeaustauscher (4) verdampften Hauptkühlmittel und andererseits von wenigstens einem Teil des zu verflüssigenden Gases bzw. des Hauptkühlmittels durchströmt wird, wobei dieser Austauscher (5) hinter dem Tiefsttemperatur-Plattenwärmeaustauscher (4) gelegen ist in bezug auf die Strömungsrichtung des verdampften Hauptkühlmittels.

14. Gerät nach Anspruch 12 oder 13, dadurch gekennzeichnet, dass der vorgenannte Kreislauf (1) für das zu verflüssigende Gas (1) einen Abfluss (7,9,11) in Richtung auf und durch den vorgnannten Wärmeaustauscher (4) des Hauptkühlmittelkreislaufs (2) umfasst und hinter dem besagten Austauscher ein Entspannungsglied (17) sowie eine Umleitung (12, 13, 14) des besagten Abflusses besitzt, die den besagten Wärmeaustauscher (6) des Hilfskühlmittels (3) durchläuft, bevor sie sich mit dem besagten Abfluss (11) vor dem besagten Tiefsttemperatur-Wärmeaustauscher (4) des Hauptkühlmittelkreislaufs (2) wieder vereinigt.

15. Gerät nach einem der Ansprüche 12 bis 14, derjenigen Gattung, in welchem der Hauptkühlkreislauf nacheinander: wenigstens einen Verdichter (48, 49, 51), wenigstens einen Kühler-Austauscher (50, 52, 53) mit einem vorzugsweise von aussen kommenden Kühlmittel umfasst, wobei der vorgenannte Tiefsttemperatur-Wärmeaustauscher (6) von einem Abfluss (58) für das vorgenannte Hilfskühlmittel durchlaufen wird, welcher wenigstens ein Entspannungsglied und wenigstens einen gegen den Strom des besagten Kühlmittels nach der Entspannung laufenden Abfluss besitzt, dadurch gekennzeichnet, dass der besagte Abfluss (58) für das Hilfskühlmittel in dem besagten Tiefsttemperatur-Wärmeaustauscher (6) wenigstens zwei Umleitungen, zum Beispiel drei (59, 60, 61) aufweist, welche je ein Entspannungsglied (62, 63, 64) besitzen, wobei der hinter dem besagten Entspannungsglied gelegene Abschnitt jeder Umleitung den entsprechenden Abschnitt des besagten Tiefsttemperatur-Wärmeaustauschers wesentlich parallel und gegenströmig zu dem besagten Abfluss durchläuft.

16. Gerät nach Anspruch 15, dadurch gekennzeichnet, dass ein Dampf- und Flüssigphasentrenner (65, 66, 67) vor dem besagten Entspannungsglied (62, 63, 64) eingerichtet ist, wobei der hinter dem besagten Trenner gelegene besagte Abschnitt der Umleitung in einen Dampfphasenabfluss (74, 77; 75, 78; 76, 79) und einen Flüssigphasenabfluss (68, 71; 69, 72; 70, 73) unterteilt ist.

17. Gerät nach Anspruch 16, dadurch gekennzeichnet, dass die vorgenannten Abflüsse (68, 71; 69, 72; 70, 73) der Flüssigphase den entsprechenden Abschnitt des vorgenannten Tiefsttemperatur-Wärmeaustauschers (6) durchlaufen, bevor sie sich mit den vorgenannten Abflüssen (74, 75, 76) der Dampfphase wieder vereinigen, die den besagten Austauscher (6) nicht durchströmt haben.

## Claims

1. A method for liquefying a gas with a low boiling point, such as natural gas, by heat exchange with at least a portion of a main refrigerant fluid with several components, precooled until its at least partial liquefaction by heat exchange with an auxiliary refrigerant fluid of several components, the said main and auxiliary refrigerant fluids forming a cooling cascade and the said main refrigerant fluid flowing in a closed circuit wherein it successively undergoes: at least one compression in the gaseous state; at least one precooling with at least a partial condensation by heat exchange with the auxiliary refrigerant fluid; a separation of the liquid and vapor phases thus obtained; the vapor phase undergoing at least one refrigeration with total liquefaction, the vapor phase thus liquefied and the liquid phase being sub-cooled then expanded for a subsequent heat exchange, and a resulting vaporization in counter-current relationship with themselves and the gas to liquefy it at least partially, the main coiling fluid vapor thus heated being finally recycled and recompressed, characterized in that, after the separation, the vapor phase of the main cooling liquid, which is liquefied and sub-cooled in an exchanger, is divided at the outlet of this exchanger into at least a first part which is expanded to a first pressure and into at least a second part which is expanded to a second pressure different from the first one, while the liquid phase of the main refrigerant or cooling medium, after sub-cooling in the said exchanger, is divided into at least one first portion expanded to a pressure equal to the said first pressure and into at least one second portion to a pressure equal to the said second pressure.

2. A method according to claim 1, characterized in that after the aforesaid vaporization, the aforesaid first portions of the aforesaid vapor and liquid phases are mixed before being recompressed and the aforesaid second portions of the said vapor and liquid phases are mixed before being recompressed.

3. A method according to claim_{'}1, characterized in that after the expansion and before the vaporization, the aforesaid first portions of the vapor and liquid phases are mixed and the aforesaid second portions of the said vapor and liquid phases are mixed.

4. A method according to one of claims 1 to 3, characterized in that the aforesaid first pressure is a low pressure less than about 1 effective bar and in that the aforesaid second pressure is a mean pressure included between about 1.5 effective bar and about 3 effective bars.

5. A method according to one of the previous claims, characterized in that at least one portion of the aforesaid gas to be liquefied is precooled by heat-exchange with at least a portion of the auxiliary cooling medium.

6. A method according to one of the previous claims, characterized in that at least a portion of the aforesaid gas to be liquefied is precooled by heat-exchange with at least a part of the aforesaid heated vapor to the aforesaid first or second pressure.

7. A method according to one of the previous claims, characterized in that at least a part of the aforesaid main cooling medium is precooled by heat exchange with at least a part of the aforesaid heated vapor to the first or the second pressure.

8. A method according to one of the previous claims, in which the aforesaid auxiliary refrigerant fluid or cooling medium is processed following a closed-circuit cooling cycle wherein it successively undergoes: at least one compression in the gaseous state; at least one precooling with possibly at least a partial condensation by heat exchange with a cooling medium preferably of external origin; at least one self-cooling with a total liquefaction, then a sub-cooling, then an expansion for a subsequent heat exchange and concomitant resulting vaporization upstream in counter-current relationship with itself before its expansion and with' the main refrigerant fluid or cooling medium and possibly the gas to be liquefied, the vapor thus reheated being recycled and recompressed, characterized in that the expansion of the auxiliary refrigerant fluid or cooling medium, before vaporization, takes place at least at two pressure levels, notably at three pressure levels.

9. A method according to claim 8, characterized in that the vapor and the liquid phases of the auxiliary refrigerant fluid or cooling medium obtained after expansion are separated.

10. A method according to one of the previous claims, characterized in that the aforesaid main cooling medium or refrigerant fluid has the following molar composition:

11. A method according to one of the previous claims, characterized in that the auxiliary refrigerant fluid or cooling medium has the following molar composition:

12. An apparatus for implementing the method according to claim 1, of the kind comprising an open circuit of gas to be liquefied (1), a closed circuit of main cooling medium (2) in a thermal exchange relationship with the gas circuit by means of a cryogenic plate thermal exchanger (4), and an auxiliary cooling medium closed circuit (3) in thermal exchange relationship with the main cooling circuit (2) by means of a cryogenic heat exchanger (6), the said main cooling medium closed circuit including successively at least one compression stage (18, 19, 22, 23), at least one heat exchanger or cooler (20, 24, 26) connected to a flow path (27) of main cooling medium which flows through the cryogenic heat exchanger (6), a separator (29) of the vapor an liquid phases obtained, the aforesaid cryogenic heat exchanger (4) and an expansion device on the flow path of every separate and sub-cooled fraction of the main cooling medium, characterized in that the flow path (39, 31) of the gaseous and liquid separate fractions of the main cooling medium crossing the plate cryogenic exchanger (4) are, ate the outlet of this exchanger, respectively divided into at least two ducts (40, 41 and 32, 33) each one provided with an expansion device (42, 43 and 34, 35) and each one continuing in form of passageways (44, 45 and 36, 37) which cross the exchanger (4) and which, after leaving this exchanger, are brought together to form two flow paths (46, 47) each one carrying the main cooling medium fractions expanded to the same pressure, and each one connected to a compression stage (18, 19).

13. An apparatus according to claim 12, characterized by a heat exchanger (5) crossed upstream, on the one hand by the main cooling medium vaporized after expansion in the said cryogenic heat exchanger (4) and, on the other hand, by at least one portion of the gas to be liquefied and/or the main cooling medium, this exchanger (5) being located downwards of the cryogenic plate heat exchanger (4) with respect to the flow direction of the main vaporized cooling medium.

14. Apparatus according to claim 12 or 13, characterized in that the aforesaid circuit of gas to be liquefied (1) includes a flow path (7, 9, 11) towards and through the aforesaid heat exchanger (4) of the main cooling medium circuit (2) and includes, down the said exchanger, an expansion device (17); a bypass (12, 13, 14) of the said path crossing the aforesaid heat exchanger (6) of the auxiliary cooling medium circuit (3) before running back into the said flow path (11) up the said cryogenic heat exchanger (4) of the main cooling medium circuit (2).

15. Apparatus according to one of claims 12 to 14, of the kind in which the auxiliary cooling medium circuit successively includes: at least one compressor (48, 49, 51), at least one cooler-exchanger (50, 51, 53) with a cooling medium preferably of external origin, the aforesaid cryogenic heat exchanger (6) being crossed by a flow path (58) of the aforesaid auxiliary cooling medium including at least one expansion device and by at least one upstream flow path of the said cooling medium after expansion in counter-current relationship, characterized in that the said flow path (58) of the auxiliary cooling medium in the said cryogenic exchanger (6) comprises at least two bypasses, for instance three (59, 60, 61) each one including an expansion device (62, 63, 64), the portion of each bypass down the said expansion device crossing the corresponding part of the said cryogenic exchanger substantially parallel to the said flow path and in counter-current relationship.

16. Apparatus according to claim 15, characterized in that a vapor and liquid phase separator (65, 66, 67) is provided down the aforesaid expansion device (62, 63, 64), the aforesaid bypass portion down the said separator being divided into one flow path for the vapor phase (74, 77; 75, 78; 76, 79) and one flow path for the said liquid phase (68, 71; 69, 72; 70, 73).

17. Apparatus according to claim 16, characterized in that the aforesaid flow paths (68, 71; 69, 72, 70, 73) for the liquid phase cross the corresponding portion of the aforesaid cryogenic exchanger (6) before running into the aforesaid flow paths (74, 75, 76) for the vapor phase which have not crossed the said exchanger (6).
